# EUROPÄISCHE PATENTANMELDUNG

(11) **EP 0 441 240 A1**
(43) Veröffentlichungstag der Anmeldung: **14.08.1991**
(21) Anmeldenummer: 91101262.3
(22) Anmeldetag: 31.01.1991
(51) Int. Cl.: F21S 13/12

(54) **Kerze od.dgl. und Verfahren zu ihrer Herstellung**

(30) Priorität: 05.02.1990 DE 9001271 U; 30.05.1990 DE 4017383
(71) Anmelder: Schirneker, Hans-Ludwig, D-59519 Möhnesee (DE)
(72) Erfinder: Schirneker, Hans-Ludwig, D-59519 Möhnesee (DE)
(74) Vertreter: Hanewinkel, Lorenz, Dipl.-Phys.

(57) **Zusammenfassung**

Es ist eine Kerze offenbart, die wenigstens einen aus bei Raumtemperatur festem Material wie Wachs oder Paraffin bestehenden Körper (201) und einen Docht aufweist. Der aus bei Raumtemperatur festem Brennmaterial bestehende Körper (201) hat wenigstens am unteren Ende einen Abschnitt, der formschlüssig mit einem Gegenabschnitt eines gleichen Körpers zusammensteckbar oder verbindbar ist. Am oberen Ende des obersten Körpers (201) ist ein diesen Körper umschließender rohrförmiger Aufsatz (211) vorgesehen, der auf dem Körper zumindest an seinem unteren Ende (212) geführt ist und mit der abbrennenden Kerze nach unten wandert.

## Beschreibung

Die Erfindung betrifft eine Kerze od. dgl., welche einen aus bei Raumtemperatur festem Material wie Wachs oder Paraffin bestehenden Körper und ein Brennelement wie einen Docht aufweist. Außerdem betrifft die Erfindung ein Verfahren zum Herstellen derartiger Kerzen.

Wenn hier der Begriff Kerze benutzt wird, so ist damit ganz allgemein jedes Leuchtelement gemeint, das für eine lichtabgebende Flamme einen Docht aufweist, der von durch Wärmezufuhr flüssigem, bei Raumtemperatur jedoch festem Brennmaterial versorgt wird. Dabei kann die Kerze auch Teil eines Windlichts oder eines anderen Leuchtkörpers sein, dessen Licht von einer offenen Flamme geliefert wird.

Bei Windlichten ist es bekannt, auf einem Untersatz eine Kerze anzuordnen und diese von einer beispielsweise aus Glas bestehenden Schutzhülle zu umgeben. Die Hülle schützt die Flamme der Kerze gegen Luftzug, so daß die Flamme relativ ruhig brennt. Wegen der Hülle ergibt sich jedoch im Windlicht eine erhöhte Temperatur, so daß die Kerze verstärkt zum Abtauen und Auslaufen neigt. Auch läßt sich ein Flackern der Flamme kaum ganz vermeiden, was zu einer verstärkten Rußentwicklung führt. Nach dem Abbrand der Kerze bleibt stets ein Wachsrest übrig, der weggeworfen werden muß.

Bekannte Kerzen weisen einen aus Wachs oder Paraffin bestehenden Körper auf, in den ein diesen in Längsrichtung durchsetzender textiler Docht eingezogen bzw. eingelegt ist und der auf seiner Außenseite eine Hartwachsschicht aufweist, um ein Auslaufen des von der Flamme verflüssigten Wachses oder Paraffins zu vermeiden. Bei längeren Brennzeiten der Kerze kommt es jedoch immer wieder vor, daß das verflüssigte Wachs oder Paraffin trotz der äußeren Hartwachsschicht abtropft oder ausläuft und dadurch die Unterlage wie einen Tisch, ein Tischtuch usw. befleckt oder beschädigt. Derartige Kerzen brennen auch nicht - wie oben bereits gesagt - vollständig ab. Vielmehr bleibt stets ein nicht verbrannter Rest der Kerze übrig, der häufig wenigstens etwa 10 % des ursprünglichen Kerzenkörpers ausmacht und weggeworfen werden muß. Hinzu kommt, daß die Herstellung solcher Kerzen wegen des diese durchsetzenden textilen Dochtes und des Hartwachsüberzugs relativ teuer ist. Die bekannten Kerzen brennen auch bezüglich der Höhe ihrer Flamme unregelmäßig. Eine Einstellung oder Veränderung der Flammenhöhe ist praktisch nicht möglich.

Aufgabe der Erfindung ist es, die zuvor geschilderten Nachteile bekannter Windlichte und insbesondere bekannter Kerzen zu vermeiden und eine Kerze gemäß der eingangs genannten Definition zu schaffen, die rückstandsfrei, gleichmäßig und mit ruhiger Flamme abbrennen kann, wobei keine Beschränkungen der Brenndauer gegeben sind und eine preiswerte Herstellung möglich ist.

Diese Aufgabe wird mit einer Kerze der eingangs genannten Gattung gelöst, welche die Merkmale des Patentanspruchs 1 aufweist. Vorteilhafte Ausgestaltungen der Erfindung sind Gegenstand der Unteransprüche.

Durch die Erfindung wird eine Kerze geschaffen, welche auch als Windlicht verwendbar ist, deren aus Wachs oder Paraffin bestehender Körper zum Verhindern des Auslaufens nicht unbedingt einen äußeren Überzug aus Hartwachs benötigt und bei der der Docht diesen Körper nicht vollständig durchsetzen muß, obwohl dies nicht ausgeschlossen ist. Wesentlich ist, daß der aus bei Raumtemperatur festem Brennmaterial wie Wachs oder Paraffin bestehende Körper so ausgebildet ist, daß ein Zusammenstecken oder Aufeinanderstecken mit weiteren Körpern gleicher Art möglich ist, so daß ein aus bei Raumtemperatur festem Brennmaterial bestehender Körper der Kerze od. dgl. vollständig abbrennen und ohne Unterbrechung ein rechtzeitig darunter gesetzter gleichartiger Körper das verflüssigte Brennmittel oder Brennmaterial liefern kann. Dabei wird erfindungsgemäß ein gleichmäßiger und praktisch rückstandsfreier Abbrand erzielt.

Vorzugsweise ist das Brennelement der erfindungsgemäßen Kerze als schwimmfähiger Dochthalter ausgebildet, d.h. es ist kein textiler Docht vorgesehen, der den gesamten aus Wachs oder Paraffin bestehenden Körper in Längsrichtung durchsetzt, sondern ein Dochthalter mit Dauerbrand-Docht, welcher auf das obere Ende des Wachs- oder Paraffinkörpers aufgesetzt wird und auf dem verflüssigten Brennmittel bzw. Brennmaterial schwimmt und dabei stets mit Brennmittel versorgt wird und mit dem sich beim Abbrand verkürzenden Wachs- oder Paraffinkörper absinkt.

Der Dochthalter kann einen kurzen Docht, eine Dochtkugel, einen Dochtkegel, einen Dochtzylinder oder eine Dochtscheibe aufweisen. Der Aufsatz kann aus Kunststoff, Glas, Porzellan, Metall usw. bestehen und enthält vorzugsweise einen Wärmeleitring, vorzugsweise aus Metall. Dieser Wärmeleitring kann innen konisch ausgebildet sein und im oberen Bereich einen kleineren Durchmesser als der aus Wachs oder Paraffin bestehende Körper aufweisen, beispielsweise einen um 1 mm geringeren Innendurchmesser. Oberhalb dieses Wärmeleitringes kann ein Halter für einen Langzeitdocht beliebiger Ausführung, der vorzugsweise aus anorganischem Material besteht, angeordnet sein. Dieser Dochthalter läßt sich beispielsweise auf einer schiefenen Ebene des Aufsatzes abstützen, so daß eine Höhenverstellbarkeit möglich ist. Das untere Ende des Aufsatzes ist in seinem Innendurchmesser mit einem gewissen Spielraum dem Außendurchmesser des aus Wachs oder Paraffin bestehenden Körpers der Kerze angepaßt. Auf den Aufsatz kann ein Schirm aufgesetzt oder aufgesteckt werden, damit die Flamme gegen möglichen äußeren Windzug geschützt ist.

Der als Halter für die Kerze dienende Ständer kann aus verschiedensten Materialien bestehen und unterschiedlichste Formen aufweisen. In jedem Falle ist es zweckmäßig, wenn er eine für den aus Wachs oder Paraffin bestehenden Körper der Kerze passende öffnung bzw. Aufnahme aufweist.

Wird diese Kerze in Betrieb genommen, können vor dem ersten Anzünden einige Wachsstücke oder ein Wachsring in die Nähe des Dochtes gelegt werden, die sogleich von der Flamme angeschmolzen werden und zunächst als Brennmaterial dienen. Nach kurzer Zeit ist dann die gesamte Oberfläche des Wachskörpers angeschmolzen, und der Wärmeleitring wird warm. Dadurch wird weiteres Wachs im Bereich des Wärmeleitringes angeschmolzen. Der Dochthalter mit Docht und ein gegebenenfalls vorhandener Aufsatz und ein Schirm können entsprechend dem Wachsverbrauch allmählich nach unten sinken. Je schneller sich dieser Vorgang vollzieht, desto kürzer wird das aus dem flüssigen Wachs herausragende Dochtende und damit auch die Flamme. Bei richtiger Abstimmung der Wachssorte, des Dochtdurchmessers, der Höhenanordnung des Dochtes, des Wärmeleitringes usw. bleibt die Höhe der Flamme stets annähernd gleich. Wenn man aber eine Verstelleinrichtung vorsieht, kann in die Regulierung auch eingegriffen werden, um die Flamme je nach Wunsch größer oder kleiner einzustellen.

Ist der Wachskörper weitgehend verbraucht, kann ein weiterer gleichartiger Wachskörper unter den ersten gesteckt werden, ohne daß die Flamme gelöscht werden muß. Die Steckverbindung zwischen zwei Wachskörpern stört das einwandfreie Abbrennen nicht.

Die als Windschutz dienende schirmartige Hülle sollte gewichtsmäßig leicht gehalten sein. Sie kann beispielsweise aus luftdurchlässigem Glaswollvlies und Aluminiumblech bestehen.

Ein für Dauerbrand geeigneter Docht kann aus Glaswollvlies mit Blech oder Drahteinlage bestehen. Diese Einlage leitet nach dem Anzünden schnell Wärme nach unten, so daß genügend Wachs antaut und angesaugt wird, um die Flamme brennen zu lassen. Auch gibt die Einlage dem Docht eine größere Stabilität. Es können aber auch Dochtkugeln, Dochtzylinder, Dochtkegel oder Dochtscheiben aus Gips, Kreide, Glaswolle, Schlackenwolle und dgl., d.h. aus porösem Material, verwendet werden.

Der oberste oder zuerst benutzte Wachskörper kann an seinem oberen Ende so ausgebildet sein, daß der Dochthalter mit seinem Docht von Wachs umgeben ist und sich dementsprechend genügend Wachs bei Inbetriebnahme in aller nächster Nähe des Dochtes befindet, das zum ersten Antauen zur Verfügung steht. Der Dochthalter kann dabei auch in den Wachskörper eingelassen bzw. eingegossen sein.

Während der zuerst abzubrennende Wachs- oder Paraffinkörper lediglich am unteren Ende ein Teil einer Steckverbindung aufweisen muß, haben die nachfolgenden Brennmaterialkörper sowohl am oberen als auch am unteren Ende jeweils ein Teil einer zweiteiligen Steckverbindung. Auf diese Weise ist eine sozusagen endlos brennende Kerze aus einzelnen Brennmaterialkörpern zu bilden.

Obwohl vorzugsweise ein schwimmender Dochthalter in Verbindung mit dochtlosen Brennmaterialkörpern Verwendung findet, können die Brennmaterialkörper auch jeweils einen durchgehenden Docht aus Baumwolle enthalten. Die Anordnung der Dochte in den Brennmaterialkörpern ist dann so gewählt, daß die Flamme übergangslos von dem Docht eines Brennmaterialkörpers zu dem Docht des darauffolgenden Brennmaterialkörpers übergehen kann. Dies wird dadurch erreicht, daß die Dochtenden der zusammengesteckten Brennmaterialkörper dicht nebeneinander liegen, so daß beim Übergang von einem Brennmaterialkörper zum folgenden, untergesteckten Brennmaterialkörper die Flamme vorübergehend von zwei Dochten gespeist wird.

Mittels eines Aufsatzes bzw. einer das obere Ende der Kerze umschließenden rohrförmigen Tülle bzw. eines Aufsatzringes kann die Höhe der Flamme reguliert werden, ebenso wie ein Auslaufen oder Auslecken von verflüssigtem Brennmaterial wie Wachs verhindert wird, ohne daß die Brennmaterialkörper zu diesem Zweck mit einem Hartwachsüberzug versehen sein müßten.

In der Zeichnung sind Ausführungsbeispiele der erfindungsgemäßen Kerze oder eines Windlichts oder dergleichen schematisch dargestellt, und zwar zeigt
- Fig. 1: ein Windlicht im Längsschnitt mit Schirm und verstellbarem Dochthalter,
- Fig. 2: einen Querschnitt des Aufsatzes des Windlichts gemäß Fig. 1,
- Fig. 3: ein Windlicht im Längsschnitt ohne Schirm mit feststehendem Dochthalter und Dochtkugel,
- Fig. 4: ein Windlicht im Längsschnitt ohne Schirm mit verstellbarem Dochthalter und Dochtzylinder,
- Fig. 5: ein Windlicht im Längsschnitt mit eingezogenem textilen Docht im Wachskörper, Steckverbindung und Muffenhalter zur Höhenverstellung,
- Fig. 6: ein Windlicht im Längsschnitt mit einem Aufsatz, beispielsweise aus Glas, ohne Wärmeleitring,
- Fig. 7: einen senkrechten Schnitt einer weiteren Ausführungsform eines erfindungsgemäßen Windlichtes,
- Fig. 8: eine Draufsicht auf einen zwischen Kerze und Schirm des Windlichtes aus Figur 7 angebrachten Distanzring, mit dessen Hilfe die Flamme der Kerze und die Kerze selbst innerhalb der rohrförmigen äußeren Hülle zentriert gehalten wird,
- Fig. 9: einen senkrechten Schnitt einer siebten Ausführungsform einer erfindungsgemäßen windlichtartigen Kerze,
- Fig. 10: einen senkrechten Schnitt einer achten Ausführungsform einer erfindungsgemäßen Kerze,
- Fig. 11: einen senkrechten Schnitt eines als Schwimmer ausgebildeten Brennelementes für erfindungsgemäße Kerzen in etwa fünffacher Vergrößerung und
- Fig. 12: eine Draufsicht auf das Brennelement aus Fig. 11.

Das in Fig. 1 und 2 dargestellte Windlicht besteht aus einem Standfuß 17, zwei Wachskörpern 15, einem Aufsatz 1 und einem Windschutzschirm 10.

Der Aufsatz 1 besteht aus zwei Teilen, die durch einen Wärmeleitring 2 miteinander verbunden sind. Im oberen Teil des Aufsatzes 1 ist ein Dochthalter 6 mit Docht 7 untergebracht. Der Dochthalter 6 stützt sich mit vier Drahtenden auf im Aufsatz 1 befindlichen Schrägflächen ab. Eine der vier Drahtenden des Dochthalters 6 ist nach oben abgebogen und dient als Verstellhebel 8. Die vier Drähte des Dochthalters 6 sind im Zentrum durch eine Schraubenfeder zusammengehalten, so daß ständig zwischen den einzelnen Gängen der Feder Paraffin zum Docht 7, der im Zentrum eingesetzt ist, fließen kann.

Der Aufsatz 1 kann aus schwer entflammbarem Kunststoff, Porzellan, Glas, Metall od.dgl. bestehen und ist mit einem Abschlußring 3, vorwiegend als Flammschutz für den Aufsatz 1, abgedeckt. Im unteren Teil des Aufsatzes 1 sind Öffnungen 5 vorgesehen, die zur Kühlung und auch zur Dekoration dienen. Am unteren Rand des Aufsatzes 1 ist ein Abschlußring 4 vorgesehen, der im Innendurchmesser mit etwas Spiel dem Außendurchmesser des Wachskörpers 15 entspricht.

Der Wärmeleitring 2 ist innen konisch gehalten und ist im oberen Teil etwas kleiner im Durchmesser als der Wachskörper 15. Die Wachskörper 15 haben an ihren Enden eine Steckverbindung 16 und sind ineinander gesteckt. Der untere Wachskörper 15 ist mit festem Sitz in den Standfuß 17 eingesteckt. Im Zentrum des Standfußes 17 und der Wachskörper 15 ist eine Bohrung vorgesehen, in der ein Dochtreiniger 18 untergebracht ist.

Auf den Aufsatz 1 ist ein abnehmbarer Windschutzschirm 10 aufgesetzt, der oben und unten mit einem Deckel 11, 12 abgedeckt ist. Im unteren Deckel 12 sind mehrere Lufteintrittsöffnungen 13 vorgesehen und im oberen Deckel 11 eine Heißluftaustrittsöffnung 14. Der eigentliche Schirm 10 kann aus luftdurchlässigem Glaswollvlies od.dgl. gefertigt sein und die Deckel 11, 12 aus Aluminiumblech. Wichtig ist, daß der gesamte Schirm leicht gehalten ist.

Das Ausführungsbeispiel der Fig. 3 besteht ebenfalls aus einem Aufsatz 19, Wachskörpern 27 und Standfuß 29. Im Aufsatz 19 ist ein Wärmeleitring 20 angeordnet, der mit einer Hinterdrehung 26 versehen ist. Beim Abbrand wird das Wachs des oberen Wachskörpers 27 am oberen Ende warm und dehnt sich etwas aus und dringt hierbei in die Hinterdrehung 26 ein. Wird nun das Windlicht am Aufsatz 19 angehoben, so löst sich der obere Wachskörper 27 nicht vom Aufsatz 19, so daß das flüssige Wachs im oberen Teil des Aufsatzes 19 nicht auslaufen kann.

Der Dochthalter besteht aus einer mit Löchern versehenen Scheibe 23, auf der ein Rohrstutzen 24 mit Längsschlitz angeordnet ist. In dem Rohrstutzen 24 des Dochthalters ist ein saugfähiges Material wie Glaswolle eingebracht. Auf diese Glaswolle ist eine Kugel 25, bestehend aus Glaswolle, Kreide, Gips od.dgl., gelegt, die als Docht dient. Die Löcher und der Schlitz in der Scheibe 23 und dem Rohrstutzen 24 des Dochthalters sind für den ungehinderten Zufluß des verflüssigten Paraffins notwendig. Steht flüssiges Paraffin nicht bis zur aufgelegten Docht-Kugel 25, so sorgt die Glaswolleinlage dafür, daß genügend Wachs angesaugt und an die Docht-Kugel 25 weitergeleitet wird. Bei einem Stoß an das Windlicht fällt die Kugel 25 sofort nach unten in das flüssige Wachs, so daß die Flamme erlischt.

Der Aufsatz 19 ist unten mit Führungsdrähten 22 versehen, die die Aufgabe haben, den Aufsatz 19 beim Absinken in senkrechter Lage zu halten, jedoch dienen sie auch zur Dekoration. Der obere und untere Wachskörper 27 sind mit einer Steckverbindung 28 miteinander verbunden. Im Standfuß 29 ist eine etwas tiefere Öffnung für den Wachskörper 27 eingebracht, so daß noch zur Reserve weitere als Docht dienende Kugeln 30 untergebracht werden können. Bei diesem Ausführungsbeispiel brauchen die Docht-Kugeln 25 nicht gereinigt zu werden. Wenn sie Rückstände angesetzt haben sollten, werden sie einfach durch eine neue Docht-Kugel 25 ersetzt.

In Fig. 4 ist ein Windlicht dargestellt, das einen Aufsatz 31, Wachskörper 41 und einen Standfuß 43 aufweist. Im Aufsatz 31 ist ein Wärmeleitring 32 und ein höhenverstellbarer Dochthalter 34 angebracht. Der Dochthalter ist auf Schrägflächen 45 abgestützt und durch einen Verstellhebel 46 zu betätigen. Im Zentrum des Dochthalters 34 ist ein Haltestift 37 befestigt, auf den eine geschlitzte Hülse 38 mit Glaswolleinlage 35 aufgesteckt ist. Auf der Hülse 38 ist eine Wärmeleitscheibe 39 befestigt. Auf das obere Ende des Haltestiftes 37 ist ein Dochtzylinder 36, der eine zentrale Bohrung enthält, aufgesteckt. Der Dochtzylinder 36 ist oben konisch ausgebildet, um das Anzünden zu erleichtern, und kann aus Gips, Kreide, Glaswolle, Schlackenwolle od.dgl. bestehen. Das Unterteil des Aufsatzes 31 ist unten im Innendurchmesser mit etwas Spielraum dem Wachskörperdurchmesser angepaßt. Die Wachskörper 41 sind mit Steckverbindungen 42 versehen und unten in den Standfuß 43 eingesetzt. Im Standfuß 43 ist die Stecköffnung etwas tiefer ausgeführt, so daß als Ersatz dienende weitere Dochtzylinder 44 untergebracht werden können. Der Aufsatz 31 ist unten mit mehreren Sperrfedern 40 versehen, die beim Hochheben das Lösen des Aufsatzes 31 vom Wachskörper 41 verhindern.

Wird der Dochtzylinder 36 mit Wachs getränkt und angezündet, so wird zunächst durch den Dochthaltestift 37 Wärme nach unten geleitet und die Glaswolleinlage 35, die ebenfalls mit Wachs durchtränkt ist, erhitzt und Wachs flüssig, so daß für die nächsten Sekunden genügend Wachs für die Verbrennung zur Verfügung steht. Durch die untere Randzone der Flamme wird auch die Hülse 38 mit der Wärmeleitscheibe 39 erhitzt, so daß weiteres Wachs angetaut wird, das zu der Glaswolleinlage 35 durch den Schlitz in der Hülse 38 gelangen kann und zum Dochtzylinder 36 angesaugt wird. Durch diese Einrichtung ist es möglich, daß in den ersten kritischen Minuten nach dem Anzünden die Flamme brennen bleibt.

Sobald der Wärmeleitring 32 genügend Wärme aus dem flüssigen Wachs übernommen hat, schmilzt auch das Wachs innerhalb des Wärmeleitringes 32 an der Kontaktfläche an. Da nun der Wärmeleitring 32 im oberen Bereich geringfügig wärmer wird, ist das Wachs hier dünnflüssiger, wogegen es im unteren Bereich des Ringes pastös bleibt, so daß das abschmelzende Wachs nur nach oben ausweichen kann und nicht nach unten ausläuft.

In der Fig. 5 ist ein Windlicht dargestellt, bei dem als Aufsatz 62 ein Glaszylinder vorgesehen ist, in den ein Wärmeleitring 63 mit einem Dichtungsring 64 und mit Schrägflächen 69 eingesetzt ist. Auf die Schrägflächen 69 ist ein drehbarer Muffenhalter 66 mit Verstellhebel 68 und Dochtführungsmuffe 67 aufgesetzt. Der Docht 71 des oberen Wachskörpers 70 ist durch die Muffe 67 gesteckt und wird hierdurch in senkrechter Lage gehalten. Am unteren Ende des Aufsatzes 62 ist ein Abschlußring 65, der zur Führung dient, angebracht. Die beiden Wachskörper 70 sind mit einer konisch gehaltenen Steckverbindung 72 miteinander verbunden. Die untere Steckverbindung 72 ist in einen Standfuß 74 eingesteckt. Am unteren Ende der Wachskörper 70 sind konisch gehaltene Dochtöffnungen 72 vorgesehen, in deren Wand die Dochte 71 jeweils eingepreßt sind, so daß beim Untersetzen eines neuen Wachskörpers 70 das frei herausragende Dochtende 75 Platz findet und somit neben dem eingepreßten Dochtende des darüberstehenden Wachskörpers liegt. Gelangt nun diese Verbindungsstelle oder Steckverbindung in die Brennzone, so zündet der Docht 71 des oberen abbrennenden Wachskörpers 70 den Docht 71 des darunter gesteckten Wachskörpers an.

Der oben beschriebene Wachskörper 70 mit Docht 71 kann auch ohne Aufsatz 62 zusammengesteckt und abgebrannt werden, jedoch sollte in diesem Falle der Wachskörper 70 außen mit einer Hartwachsschicht versehen sein.

Die Vorteile des beschriebenen Windlichtes sind, daß der Docht nur in einer vorgesehenen Länge aus dem Wachs heraus ragt und daher eine zu große Flamme, die zum Rußen neigt, nicht entstehen kann. Ein Überlaufen und Abtropfen von flüssigem Wachs ist ausgeschlossen. Eine Höhenverstellung der Flamme ist möglich. Eine restlose Verbrennung des Wachses wird erreicht. Es besteht geringe Brandgefahr wegen eines leichten Abfalles der Dochtkugel und dadurch Erlöschen der Flamme. Ferner ergibt sich eine wesentlich einfachere und preiswertere Herstellung der Wachskörper. Auch wird bei der Verbrennung keine Dochtasche in den Raum abgegeben. Wird ein Wachskörper durch den Abbrand kleiner und damit optisch unattraktiver, so kann ein neuer Wachskörper untergesetzt werden.

In Fig. 6 ist ein Windlicht dargestellt, bei dem der Aufsatz 76 nur aus einem Stück besteht. Er kann aus Glas, Porzellan, Melamin od.dgl. gefertigt sein und ist oben mit einer Einschnürung versehen, die im engsten Teil im Durchmesser etwa 1 mm kleiner ist als der Wachskörper 79, so daß ein Auflagekonus 77 entsteht. Unten am Aufsatz 76 ist eine Verengung 78 vorgesehen, die im Durchmesser etwas größer ist als der Wachskörper 79. Die Wachskörper 79 sind mit einem Docht 80, Steckverbindung 81, Dochtöffnung 82 und vorstehendem Dochtende 83 versehen und in einen Standfuß 84 eingesteckt. Die Brennzone liegt bei dieser Ausführung tiefer, so daß der Wachskörper 79 in Höhe des Auflagekonus 77 hohl brennt und der Aufsatz 76 erst dann absinkt, wenn das Wachs an der Anlagefläche des Auflagekonus 77 dünn genug geworden ist und nach innen ausweicht. Das Wachs schmilzt also nicht an dem Auflagekonus 77 ab, sondern wird nach innen abgedrängt. Diese Ausführungsform ist besonders für Kerzen bzw. Wachskörper 79 mit kleinen Durchmesser geeignet. Auch bei diesem Aufsatz kann eine handelsübliche Kerze eingesetzt werden, jedoch muß der Durchmesser angepaßt sein, und der Standfuß sollte einen Standfußzylinder aufweisen. Wenn der Aufsatz aus Kunststoff gefertigt ist, ist es angebracht, einen oberen Abschlußring 3, 21, 33, 56, anzubringen, der in Höhe der Brennzone den gesamten Innenraum des Aufsatzes 76 auskleidet, um die Brandgefahr zu vermindern.

Das in Fig. 7 und 8 dargestellte Windlicht 123 weist einen als Untersatz ausgebildeten Fuß 124 auf, auf den ein zylinderförmiger Schirm 125 aus feuerfestem und luftdurchlässigem Vliesmaterial aufgesteckt ist. Innerhalb des Schirmes 125 steht auf dem Fuß 124 eine Kerze 126, die einen geringeren Außendurchmesser als der Innendurchmesser des Schirmes 125 hat.

Auf dem oberen Ende der Kerze 126 steckt ein im Grundriß an der Außenseite sechseckiger Distanzring 127, der dafür sorgt, daß das obere Ende der Kerze zentrisch zum Schirm 125 liegt und die Flamme 122 nicht mit der Wand des Schirmes 125 in Kontakt kommt.

Da der Distanzring 127 auf der Außenseite sechseckig ausgebildet ist, stützt er sich nur an sechs Stellen gegen die Innenseite des zylinderförmigen Schirmes 125, so daß innerhalb des Schirmes über die Außenseite des Distanzringes 127 Luft strömen kann.

Die innere Öffnung 128 des Distanzringes 127 ist abgesetzt und besteht aus drei Abschnitten 129, 130 und 131, wie Figur 7 erkennen läßt. Während der obere und der untere Abschnitt 129 bzw. 131 zylindrisch ausgeführt ist, bildet der mittlere Abschnitt 130 einen etwa konischen Übergang. Der obere Abschnitt 129 hat einen geringeren Innendurchmesser als der Außendurchmesser der Kerze 126, während der untere Abschnitt 131 einen Innendurchmesser aufweist, der dem Außendurchmesser der Kerze 126 entspricht. Somit läßt sich der Distanzring 127 fest auf das obere Ende der Kerze 126 derart aufstecken, daß er etwas über das obere Ende der Kerze 126 übersteht und dort anfallendes geschmolzenes Wachs einschließt, damit es auch dann nicht auslaufen kann, wenn das Windlicht beim Umsetzen etwas schräg gehalten werden sollte.

Beim Abbrand der Kerze 126 erwärmt sich der beispielsweise aus Metall oder ggfls. auch aus Kunststoff bestehende Distanzring 127 und wandert mit der Flamme der kürzer werdenden Kerze nach unten. Dabei wird er durch -12-seinen unteren Abschnitt 131 auf der Kerze und mit den Spitzen des äußeren Sechseckes an der Innenseite des Schirmes 125 geführt, so daß er nicht verkanten kann. Der Distanzring 127 kann an seinem oberen Ende durch einen hier nicht gezeigten durchsichtigen ringförmigen Ansatz verlängert sein, so daß ein Überschwappen von flüssigem Wachs zusätzlich erschwert wird, ohne daß die Sicht auf die Flamme dadurch vermindert würde.

Die in Fig. 9 gezeigte Kerze 200 hat einen aus Wachs oder Paraffin bestehenden zylindrischen Körper 201, der mit einem am unteren Ende vorgesehenen konischen Ansatz 202 in eine entsprechende konische Öffnung 203 eines Halters 204 eingesteckt ist. Dieser Halter ist mit einer Fußplatte 205 und einer darauf angeordneten Schale 206 versehen, die mittels einer Schraube 207 an den Halter 204 angeschraubt sind.

Zwischen Halter 204 und dem Körper 201 der Kerze ist eine konische Kappe 208 herausnehmbar angeordnet, die benutzt werden kann, um die Flamme der Kerze 201 zu löschen, so daß beim Löschen keine lästige Qualm- und Rußabgabe erfolgt. In der in Fig. 9 gezeigten Position wird diese konische Kappe aufbewahrt, damit sie stets griffbereit zur Verfügung steht.

Im Halter 204 ist zentral ein Stift 209 befestigt, der in eine zentrale Bohrung 210 des Körpers 201 hineinragt und dazu dient, die Flamme hochzuhalten und ein weiteres Absinken des Dochthalters zu verhindern, bevor ein weiterer Kerzen-Körper 201 eingesteckt worden ist.

Am oberen Ende des Körpers 201 ist auf diesen ein ringförmiger bzw. manschettenförmiger Aufsatz 211 aufgesteckt, der nach abwärts weisende fingerartige Verlängerungen 212 aufweist, die als Führungen dienen und sich mit Schiebesitz gegen die Mantelfläche des zylindrischen Körpers 201 legen. Zwischen den benachbarten Verlängerungen 212 befindet sich jeweils ein ausreichend großer Freiraum 213, um die Kerze 200 an ihrem Körper 201 erfassen und damit hochheben zu können, ohne den Aufsatz 211 erfassen zu müssen. Würde man den Aufsatz 211 zum Hochheben der Kerze 200 erfassen, so könnte das dazu führen, daß der Aufsatz ohne den Kerzen-Körper 201 nach oben abgezogen wird und flüssiges Brennmaterial ausläuft.

Innerhalb des ringförmigen Aufsatzes 211 befindet sich am oberen Ende desselben ein Einsatzring 214, der sowohl am oberen Ende als auch am unteren Ende jeweils einen einwärts weisenden Flansch 215 bzw. 216 aufweist. Diese beiden Flansche dienen als Endanschläge für relative senkrechte Bewegungen eines als Schwimmer ausgebildeten Dochthalters 217, der im einzelnen in Verbindung mit Fig. 11 und 12 erläutert wird.

Der ringförmige bzw. manschettenartige Aufsatz 211 enthält außerdem einen nach einwärts weisenden Wärmeleitring 218, der auch ein Auslecken von geschmolzenem Paraffin oder Wachs verhindern soll.

Die in Fig. 10 dargestellte Kerze 219 ist aus zwei Körpern 220 zusammengesteckt, die jeweils aus bei normaler Raumtemperatur festem Brennmaterial wie Wachs oder Paraffin bestehen. Jeder dieser Körper 220 hat am unteren Ende eine nach innen gewölbte ringförmige Ausnehmung 221 mit einem zentralen Zapfen 222, während jeder Körper 220 am oberen Ende einen entsprechenden hochstehenden ringförmigen Ansatz 223 mit zentraler Ausnehmung 224 hat, so daß die Körper 220 formschlüssig ineinander gesteckt werden können, wie Fig. 10 zeigt. Dabei hat jeder Körper 220 eine untere ebene Standfläche 225, so daß zum Aufstellen der Kerze 219 kein Halter oder spezieller Fuß erforderlich ist.

Die Körper 220 enthalten jeweils eine durchgehende zentrale Bohrung 226, in die ein Zentrierstift 227 eingesteckt ist, auf dem der Dochthalter 217 steckt, welcher in die Ausnehmung 224 am oberen Ende jedes Körpers 220 paßt. Der Zentrierstift 227 dient nicht nur dazu, den Dochthalter 217 mittig zu halten, sondern verhindert auch, daß ein Körper 220 zu weit abbrennen kann. Gelangt der Zentrierstift 227 nämlich zum unteren Ende eines auf einer Unterlage stehende Körpers 220, verhindert er schließlich ein weiteres Absinken des Dochthalters 217, der somit aus dem verflüssigten Brennmaterial herausgehoben wird und schließlich nicht mehr genügend Brennmaterial erhält, um weiter brennen zu können. Vielmehr erlischt in diesem Falle die Flamme, wenn man nicht zuvor einen neuen Körper 220 untersteckt.

Der in Fig. 11 und 12 im einzelnen dargestellte Dochthalter 217 hat einen Schwimmkörper 228 mit zentraler Bohrung 229, der in einem aus Metallblech bestehenden Gehäuse 230 untergebracht ist.

Auf der Oberseite des Schwimmkörpers 228 befindet sich eine aus Glasfaservlies bestehende Scheibe 231, auf der ein aus Kreide oder anderem porösen Material bestehender Dochtkegel 232 steht. Der Dochtkegel enthält eine zentrale Bohrung 233, um den Hochtransport flüssigen Brennmittels zum oberen Ende des Dochtkegels zu erleichtern.

Das Gehäuse 230 ist an einer im Grundriß praktisch sechseckigen dünnen, folienartigen Scheibe 234 aus Glimmer angebracht, und zwar mittels hochstehender und nach außen gebogener Zungen 235, die durch Öffnungen 236 in der Scheibe 234 gesteckt sind und sich auf die Oberseite der Scheibe 234 legen, wie insbesondere Fig. 11 erkennen läßt. Die Scheibe 234 enthält außerdem eine zentrale Öffnung 237, durch welche der Dochtkegel 232 paßt und die auch dazu dient, ein seitliches Verrutschen des auf die Scheibe 231 des Schwimmkörpers 228 lose und auswechselbar aufgesetzten Dochtkegels 232 zu verhindern.

Die Glimmer-Scheibe 234 ist so gestaltet, daß sie bis dicht an den Einsatzring 214 des Aufsatzes 211 (siehe Fig. 9) ragt und zwischen dessen Flanschen 215 und 216 liegt. Diese Flansche bilden somit Anschläge für den Dochthalter 217, der dementsprechend nicht über den oberen Rand des Aufsatzes 211 übertreten oder zu tief im Aufsatz 211 absinken kann.

Wie Fig. 11 zeigt, enthält der Dochthalter 217 zwischen der aus unbrennbarem Material wie Glimmer bestehenden Scheibe 234 und der auf dem Schwimmkörper 228 aufliegenden Scheibe 231 aus porösem Glasfaservlies einen freien Raum 238, in den geschmolzenes bzw. flüssiges Brennmittel wie Wachs oder Paraffin einfließen kann, um dem zylindrisch ausgebildeten Fuß 239 des Dochtkegels 232 Brennmaterial bzw. Brennmittel unmittelbar zuzuführen. Das Brennmittel kann dabei von der Flamme des Dochtkegels 232 aus dem Körper 201 geschmolzen werden. Es ist aber auch möglich, vor dem Anzünden schmelzflüssiges Brennmittel einzugießen. Befindet sich beim Anzünden des Dochtes noch kein Wachs oder Paraffin im freien Raum 238, kann für die erste Versorgung des Dochtkegels mit Brennmittel Wachs oder Paraffin in Form von Stücken oder Ringen um den Dochtkegel 232 herum auf die Scheibe 234 aufgelegt werden, das durch die Flamme direkt angetaut und damit schmelzflüssig wird.

Da der Dochtkegel 232 nicht mit guten Wärmeleitern wie Metall in Kontakt steht, kann die von der Flamme ausgehende Wärme auch nicht schnell abgeleitet werden. Vielmehr verbleibt die Wärme der Flamme im Dochtkegel 232, was für eine gute und rückstandsfreie Verbrennung von Bedeutung ist.

Das über die Glimmer-Scheibe 234 überstehende Ende 240 des Dochtkegels 232 ist konisch ausgebildet, wie Fig. 11 zeigt, was das Anzünden erleichtert und außerdem eine rückstandsfreie Verbrennung unterstützt.

Um die Helligkeit der Flamme zu erhöhen, kann auf die aus Glimmer bestehende Scheibe 234 eine nicht dargestellte reflektierende Folie aus Metall aufgelegt werden, welche die Scheibe 234 nach oben abdeckt und dazu dient, daß das von der Flamme nach unten abstrahlende Licht nach oben reflektiert wird. Diese Folie kann, falls sie verschmutzt ist, ausgewechselt werden, ebenso wie der Dochtkegel 232 selbst auswechselbar ist.

Durch die Kombination des im einzelnen in Fig. 11 und 12 dargestellten Dochthalters 217 mit dem manschettenförmigen oder ringförmigen Aufsatz 211 erhält man eine windlichtartige Kerze, deren Flamme ohne zu flackern brennt, so daß eine praktisch rußfreie Verbrennung stattfindet. Ist der Aufsatz 211 bis nahe an das untere Ende eines Kerzen-Körpers 201 abgesunken, kommt der Dochthalter 217 mit dem oberen Ende des Stiftes 209 in Kontakt, so daß er nicht weiter absinken kann und die Flamme schließlich wegen mangelhafter weiterer Zufuhr von Brennmaterial erlischt, sofern man nicht zuvor einen frischen Brennmittel-Körper 201 untersteckt.

Um ein Auslaufen von schmelzflüssigem Brennmittel bzw. Brennmaterial durch die Bohrung 210 zu verhindern, wenn der Dochthalter 217 auf das obere Ende des Stiftes 209 gelangt und von diesem Stift 209 daran gehindert wird, weiter abzusinken, kann unter dem Dochthalter 217 eine in der Zeichnung nicht dargestellte kleine Scheibe oder eine Kugel oder ein Kegel angeordnet sein, deren Außendurchmesser geringer als der Innendurchmesser des Wärmeleitringes 218 ist. Diese Scheibe bzw. Kugel oder Kegel kann das obere Ende der Bohrung 210 verschließen und geschlossen halten.

Um zu verhindern, daß schmelzflüssiges Brennmittel aus dem Aufsatz 211 auslaufen kann, wenn man den Aufsatz vom Körper 201 abhebt oder abzieht, kann zwischen Dochthalter 217 und Wärmeleitring 218 eine volle Scheibe angeordnet sein, deren Außendurchmesser geringer als der Innendurchmesser des Aufsatzes, aber größer als der Innendurchmesser des Wärmeleitringes 218 ist. Diese Scheibe kann sich beim Abheben des Aufsatzes 211 auf den Wärmeleitring 218 auflegen und verschließt dadurch den Aufsatz nach unten, so daß nichts auslaufen kann. Diese Scheibe besteht vorzugsweise aus unbrennbarem Material und zweckmäßig aus einem eine schlechte Wärmeleitung bewirkenden Material.

Ist ein das Absinken des Dochthalters 217 begrenzender Stift 209 vorgesehen, kann dieser Stift in Verbindung mit der ihn aufnehmenden Bohrung 210 auch als Zentrierelement dienen, d.h. in diesem Falle ist eine Steckverbindung zwischen einem konischen Ansatz 201 und einer konischen Öffnung oder Ausnehmung 203, wie in Fig. 9 gezeigt, nicht erforderlich. Dabei sorgen die fingerartigen Verlängerungen 212 des Aufsatzes 211 nicht nur für eine Führung, sondern auch für eine Zentrierung des weitgehend abgebrannten Körpers 201 gegenüber einem darunter gesteckten frischen Körper 201, sofern die Länge des Stiftes 209 und die Länge der fingerartigen Verlängerungen 212 entsprechend aufeinander abgestimmt sind.

Damit der Aufsatz 211 mit der abbrennenden Kerze bzw. den abbrennenden Brennmaterial-Körpern 201 gleichmäßig absinken und auch eine Zentrierfunktion gegenüber untergesteckten weiteren Körpern 201 ausüben kann, ist es erforderlich, daß die einzelnen aus Brennmaterial bestehenden Körper 201 einen gleichmäßigen Außendurchmesser aufweisen. Durch das bekannte Herstellen von Kerzen oder Kerzenkörpern durch Tauchen ist dies nicht erreichbar, denn die Toleranzen im Außendurchmesser getauchter Kerzen sind hierfür zu groß.

Daher wird weiterhin erfindungsgemäß vorgeschlagen, gegossene, extrudierte oder auch gezogene Körper 201 aus Brennmaterial oder Brennmittel wie Paraffin oder Wachs in einer einen größeren Innendurchmesser aufweisenden kalibrierten Form zentriert mit einem Überzug aus Wachs oder Paraffin und insbesondere Hartwachs zu überziehen, um Körper 201 mit gleichmäßigem Außendurchmesser zu erhalten, d.h. Körper, deren Außendurchmesser Toleranzen aufweist, die mit dem Innendurchmesser des Aufsatzes 211 korrespondieren. Diese Toleranzen liegen in der Größenordnung von etwa 0,1 mm.

Obwohl vorstehend beschrieben ist, daß der Dochthalter 217 einen Dochtkegel 232 aufweist, können auf ihn auch mehrere Dochte wie Dochtkegel angeordnet sein, wenn dies der Durchmesser der Kerze erfordert.

## Patentansprüche

1. Kerze od.dgl., mit einem aus bei Raumtemperatur festem Material wie Wachs oder Paraffin bestehenden Körper (201) und mit einem Brennelement (217) wie einem Docht, **dadurch gekennzeichnet,** daß der aus bei Raumtemperatur festem Brennmaterial bestehende Körper (201) wenigstens am unteren Ende einen Abschnitt aufweist, der formschlüssig mit einem Gegenabschnitt eines gleichen Körpers zusammensteckbar oder verbindbar ist und daß am oberen Ende des obersten Körpers ein diesen Körper umschließender rohrförmiger Aufsatz vorgesehen ist, der auf dem Körper zumindest an seinem unteren Ende (212) geführt ist und mit der abbrennenden Kerze nach unten wandert.

2. Kerze nach Anspruch 1, dadurch gekennzeichnet, daß der rohrförmige Aufsatz (211) einen Wärmeleitring (218) und Dichtungen enthält, um ein Auslecken von verflüssigtem Brennmittel über die Mantelfläche des Körpers (201) zu verhindern.

3. Kerze nach Anspruch 1 oder 2, dadurch gekennzeichnet, daß der Dochthalter (217) einen aus Glasschaum od.dgl. bestehenden Schwimmkörper (228) und einen Dauerbranddocht (232) aufweist.

4. Kerze nach Anspruch 3, dadurch gekennzeichnet, daß der als Schwimmer ausgebildete Dochthalter (217) einen Zentrierstift (227), der in einer zentralen, in Längsrichtung verlaufenden Bohrung (226) der Körper (220) steckt und geführt ist, oder eine zwischen den rohrförmigen Aufsatz (211, 214) passende Zentrierscheibe (234), aufweist.

5. Kerze nach Anspruch 3 oder 4, dadurch gekennzeichnet, daß die Zentrierscheibe (234) aus feuerfestem Material wie Glimmer-Folie besteht und an sie ein Schwimmkörper (228) angehängt ist, der im Abstand (238) von der Zentrierscheibe angeordnet ist und auf dem wenigstens ein Dauerbranddocht (232) auswechselbar abgestützt ist, der durch eine Öffnung (237) in der Zentrierscheibe (234) ragt.

6. Kerze nach Anspruch 5, dadurch gekennzeichnet, daß der Schwimmkörper (228) in einem Gehäuse (230) angeordnet ist, das im Abstand vom Docht (232) über Zungen (235) an die Zentrierscheibe angehängt ist, wobei auf dem Schwimmkörper (228) eine saugfähige Auflage (231) aus Glasfaservlies oder Glaswollvlies angeordnet ist, auf der der Docht (232) steht, der ein Dochtkegel aus porösen Material ist, der eine zentrale Längsbohrung (233) enthält.

7. Kerze nach einem der Ansprüche 1 bis 6, dadurch gekennzeichnet, daß die Zentrierscheibe (234) bis dicht an die Innenwand des rohrförmigen Aufsatzes (211) ragt und mit dort angeordneten Begrenzungsanschlägen (215, 216) zusammenwirken kann.

8. Kerze nach einem der Ansprüch 1 bis 7, dadurch gekennzeichnet, daß der Dochthalter (6; 34; 66) verstellbar ist.

9. Kerze nach einem der Ansprüche 1 bis 8, dadurch gekennzeichnet, daß eine konische Kappe (208) vorgesehen ist, die zum Flammenlöschen und als Untersatz dient.

10. Verfahren zum Herstellen von aus Wachs oder Paraffin bestehenden Brennmittel-Körpern (201) für eine Kerze (200) od.dgl. gemäß einem der Ansprüche 1 bis 9, **dadurch gekennzeichnet,** daß man zunächst einen Grundkörper durch Tauchen, Ziehen, Gießen, Extrudieren oder Pressen herstellt und diesen dann zentriert in einer einen etwas größeren Innendurchmesser aufweisenden Kalibrierform anordnet, in die dann Hartwachs unter Druck eingeführt wird, das auf dem Grundkörper einen mantelförmigen Überzug mit konstantem Außendurchmesser bildet.
